# EUROPÄISCHE PATENTSCHRIFT

(11) **EP 2 981 458 B1**
(45) Veröffentlichungstag und Bekanntmachung des Hinweises auf die Patenterteilung: **06.11.2019**
(21) Anmeldenummer: 14712692.4
(22) Anmeldetag: 27.03.2014
(51) Int. Cl.: B63H 25/12, B63H 25/30, B63H 25/22, B63H 20/12, F15B 15/14

(54) **RUDERMASCHINE**
HELM MACHINE
MACHINE À GOUVERNAIL

(30) Priorität: 02.04.2013 DE 102013205807
(43) Veröffentlichungstag der Anmeldung: 10.02.2016
(73) Patentinhaber: thyssenkrupp Marine Systems GmbH, 24143 Kiel (DE)
(72) Erfinder: KÖRNER, Roland, 24248 Mönkeberg (DE); STÄUBLE, Ulrich, 24232 Schönkirchen (DE); JÖRISSEN, Swen, 24159 Kiel (DE)
(74) Vertreter: thyssenkrupp Intellectual Property GmbH
(86) Internationale Anmeldenummer: PCT/EP2014/056189
(87) Internationale Veröffentlichungsnummer: WO 2014/161769

(56) Entgegenhaltungen:
- WO-A1-2010/052777
- WO-A1-2012/090375
- DE-B- 1 036 088
- GB-A- 365 939
- JP-A- S58 133 999
- US-A- 3 986 475
- US-A- 5 427 045
- US-B1- 8 046 122

## Beschreibung

Die Erfindung betrifft eine Rudermaschine mit einem Hydraulikkreislauf.

Im Stand der Technik sind sowohl Rudermaschinen bekannt, die elektrisch angetrieben werden als auch Rudermaschinen, die hydraulisch angetrieben werden.

Rein elektrisch betriebene Rudermaschinen haben im Hinblick auf die Energieeffizienz gegenüber hydraulisch betriebenen Rudermaschinen einen Vorteil. Allerdings benötigen sie ein Getriebe mit hoher Untersetzung oder einen Antrieb mit hohem Drehmoment.

Bei größeren Stellkräften werden fast ausschließlich hydraulische Antriebe eingesetzt. Als Stellantrieb werden dabei beispielsweise Plungerzylinder, doppeltwirkende Hydraulikzylinder oder Drehkolbenzylinder verwendet, die in einem offenen hydraulischen Kreislauf betrieben werden. Dabei stellt eine Hydraulikpumpe den benötigten Hydraulikdruck zur Verfügung. Die Ansteuerung der Stellantriebe erfolgt meist über Stetigventile. Die Hydraulikpumpen werden entweder dauernd betrieben, oder aber, um Energie einzusparen, zeitweise abgestellt, wobei dann die erforderliche Hydraulikenergie zuvor aufgeladenen Speichern entnommen wird.

Um Energie zu sparen, ist der Einsatz von verstellbaren Hydraulikpumpen (Schrägachsenmaschinen) und die Drehzahlregelung der Pumpenantriebe bekannt. Allerdings muss auch bei kleinen Drehzahlen ein ausreichendes Moment vorhanden sein.

Wegen der Ansteuerung mittels Hydraulikventilen und den damit verbundenen Strömungsverlusten ist eine derartige Ruderanlage wenig energieeffizient.

Eine regelbare Verstellpumpe zum Betrieb in einem offenen Hydraulikkreislauf einer Ruderanlage ist beispielsweise in DE 1 036 088 beschrieben. Die WO 2010/052777A1 zeigt eine hydraulisch betätigte Ruderanlage, bei der eine Hydraulikpumpe über einen elektrischen Motor angetrieben wird. Die GB 365939 zeigt eine hydraulisch betätigte Ruderanlage , bei der zwei Hydraulikpumpen unterschiedlich durch einen elektrischen Motor, und einen druckluftbetriebenen Motor angetrieben werden und zusammen arbeiten.

Vor diesem Stand der Technik liegt der Erfindung die Aufgabe zugrunde, die Energieeffizienz in einem hydraulischen Kreislauf einer Rudermaschine zu erhöhen.

Diese Aufgabe wird gemäß der Erfindung durch eine Rudermaschine mit den in Anspruch 1 angegebenen Merkmalen gelöst. Vorteilhafte Weiterbildungen der Erfindung sind in den jeweiligen abhängigen Ansprüchen definiert. Hierbei können gemäß der Erfindung die in den Unteransprüchen und der Beschreibung angegebenen Merkmale jeweils für sich aber auch in geeigneter Kombination die erfindungsgemäße Lösung gemäß Anspruch 1 weiterbilden.

Erfindungsgemäß wird eine Rudermaschine, insbesondere für ein Unterwasserfahrzeug, mit einem Hydraulikkreislauf bereitgestellt, in welchem eine Pumpe angeordnet ist, wobei die Pumpe eine motorbetriebene reversierbare Hydraulikpumpe ist und der Hydraulikkreislauf ein geschlossener Kreislauf ist. In dem Hydraulikkreislauf ist zusätzlich eine von einem druckluftbetriebenen Motor angetriebene Hydraulikpumpe oder ein Druckluftmotor als Hilfsantrieb für eine Hydraulikpumpe vorgesehen. Die erfindungsgemäße Rudermaschine vereint die Vorteile der beiden oben beschriebenen Antriebsarten, d. h. die Vorteile der Energieeffizienz, die bisher mit elektrischen Antrieben erzielt werden konnten und die Vorteile der hohen Stellkräfte, die mit hydraulischen Antrieben erzielbar sind. Es wird eine Kombination von elektrisch angetriebener Hydraulikpumpe in einem geschlossenen Hydraulikkreislauf vorgesehen, welche eine erhöhte Energieeffizienz auf ein- fache Weise erzielt. Die Energieeffizienz beruht im Wesentlichen darauf, dass ein geschlossener hydraulischer Kreislauf Verwendung findet, so dass hydraulische Energie nur dann zugeführt werden muss, wenn das Ruder bewegt werden soll. Als Hilfsantrieb einen Druckluftmotor einzusetzen, ist besonders vorteilhaft, da unterseebootseitig Druckluft ohnehin zur Verfügung steht und diese auch verfügbar ist, wenn andere Energiequellen ausfallen. Darüber hinaus sind Druckluftantriebe kostengünstig und einfach zu installieren, da keine geschlossenen Kreisläufe und keine Rückführleitungen erforderlich sind.

Grundgedanke der erfindungsgemäßen Lösung ist es somit, einerseits einen geschlossenen hydraulischen Kreislauf vorzusehen, um die aufzuwendende Energie möglichst gering zu halten, andererseits eine reversierbare Pumpe vorzusehen, um unter Vermeidung aufwendiger Ventilsteuerungen in zwei Richtungen fahren zu können, das heißt unter Verwendung desselben hydraulischen Kreislaufes und ohne aufwändige Ventilanordnungen über einen doppeltwirkenden oder zwei einfach wirkende Stellzylinder das Ruder in die eine Richtung und wahlweise auch in die andere Richtung bewegen zu können.

Gemäß einer bevorzugten Ausführungsform wirkt die Hydraulikpumpe direkt auf eine Hydraulikzylinderanordnung, insbesondere auf einen doppeltwirkenden Arbeitszylinder gleicher Kolbenfläche und mit beidseitiger Kolbenstange.

Gemäß noch einer bevorzugten Ausführungsform ist die Hydraulikpumpe durch einen Servomotor, insbesondere einen im Vierquadrantenbetrieb betreibbarer Servomotor, angetrieben. Ein solcher Antrieb hat den Vorteil, dass die Ruderstellung direkt durch den Elektromotor steuerbar ist und keine Wegaufnehmer oder dergleichen erforderlich sind.

Vorzugsweise ist ein gefördertes Volumen der Hydraulikpumpe direkt proportional zu dem Zylinderhub der Hydraulikzylinderanordnung. Eine solche Ausbildung ist dann die Anzahl der Antriebsmotorumdrehungen, die im festen Verhältnis zur Schwenkbewegung des Ruders steht und somit eine sehr einfache Steuerung möglich ist.

Darüber hinaus ist es bevorzugt, wenn ein Ruder über eine Koppeleinrichtung, insbesondere über eine Pleuelstange, mit der Hydraulikzylinderanordnung verbunden ist.

Gemäß noch einer weiteren bevorzugten Ausführungsform ist die Bewegung des Ruders über die Drehbewegung des Servomotors steuerbar, insbesondere die Stellung des Ruders über die Anzahl der Drehungen des Servomotors einstellbar.

Es können weiterhin Ventile zum hydraulischen Verriegeln des Ruders bei Pumpenstillstand im Hydraulikkreislauf vorgesehen sein. Eine hydraulische Verriegelung des Rotors ist vorteilhaft, da dann antriebsseitig keine Vorkehrungen getroffen werden müssen, um diese Gegenkraft aufbringen zu müssen, das heißt bei Pumpenstillstand auch keine elektrische oder sonstige Energie erforderlich ist.

Auch ist es vorteilhaft, wenn Druckbegrenzungsventile im hydraulischen Kreislauf vorgesehen sind.

Bei einseitiger Beaufschlagung einer Kolbenstange der Hydraulikzylinderanordnung mit Tiefendruck ist es von Vorteil, wenn ein abgewandt gegenüberliegendes Ende der Kolbenstange ebenfalls mit Tiefendruck beaufschlagbar ist. Eine solche Ausgestaltung hat den Vorteil, dass die Kolbenstange hinsichtlich des Tiefendrucks stets druckausgeglichen ist, das heißt unabhängig von der Tauchtiefe stets die gleichen Kräfte zur Bewegung des Ruders erforderlich sind.

In einer Zuleitung der Hydraulikpumpe können Kühler zum Abführen von Verlustwärme angeordnet sein. Eine solche Kühlung der Hydraulikflüssigkeit in der Zuleitung der Hydraulikpumpe ist besonders wirksam um Kavitation zu vermeiden.

Gemäß noch einer weiteren bevorzugten Ausführungsform ist in dem Hydraulikkreislauf eine zweite Pumpe vorgesehen, welche in einem zweiten Leistungsbereich, insbesondere in einem Hochleistungsbereich, zuschaltbar ist.

Die Erfindung ist nachfolgend anhand eines in der Zeichnung dargestellten Ausführungsbeispiels näher erläutert. Es zeigen
Fig. 1 eine schematische Darstellung eines geschlossenes hydraulisches System gemäß einer Ausführungsform der Erfindung,
Fig. 2 ein Hydraulikschaltplan einer Rudermaschine gemäß einer weiteren Ausführungsform der Erfindung.

Fig. 1 ist eine schematische Darstellung eines geschlossenen Hydraulikkreislaufs 1, in welchem eine durch einen Servomotor 5 betriebene reversierbare Hydraulikpumpe 4 direkt auf einen doppeltwirkenden Arbeitszylinder 2 mit beidseitiger Kolbenstange 6 wirkt. Die beidseitigen Kolbenstangendurchmesser sind dabei gleich groß. Über eine hier nicht dargestellte Pleuelstange ist ein ebenfalls hier nicht dargestelltes Ruder an die Kolbenstange 6 angelenkt (siehe Fig. 2) und die Ruderbewegung wird ausschließlich durch die Bewegung des Servomotors 5 gesteuert. Zur Richtungsumkehr werden der Servomotor 5 und die Hydraulikpumpe 4 gestoppt und in entgegengesetzter Richtung wieder angefahren.

Der Hydraulikkreislauf 1 dieses geschlossenen Systems ist für einen bestimmten Systemdruck ausgelegt. Dehnt sich temperaturbedingt die Hydraulikflüssigkeit in dem Hydraulikkreislauf 1 aus, kann sich der Systemdruck erhöhen und zulässige Drücke überschreiten. Verringert sich der Systemdruck dagegen temperaturbedingt und/oder in Folge von Leckagen, kann es zu Kavitationserscheinungen an Pumpen und Ventilen kommen und die Funktion des Systems nicht mehr erfüllt werden. Um den Druck in diesem System daher möglichst konstant zu halten, ist an beide Seiten eines hydraulischen Arbeitszylinders 2 jeweils ein Hydrospeicher 3 angeschlossen, der mit dem Systemdruck vorgespannt ist. Hierbei darf das Gasvolumen nicht zu klein bemessen sein, da es ansonsten in Folge von Temperaturschwankungen zu großen Systemdruckschwankungen kommt. Bei der hier dargestellten Ausführungsform handelt es sich um ein "weiches" System. Bei einer äußeren Belastung gibt der Kolben des Arbeitszylinders 2 nach. Druckseitig fließt Hydraulikflüssigkeit in den Hydrospeicher 3, während der saugseitige Hydrospeicher 3 sich entspannt. Eine neue Gleichgewichtslage wird erreicht. Wird der Kolben des Arbeitszylinders 2 von der Hydraulikpumpe 4 angetrieben, so ist ein zusätzliches Volumen zu fördern und zusätzliche Kompressionsarbeit zu leisten, was durch eine Regelung des Kolbenhubs einzustellen ist.

Fig. 2 ist ein Hydraulikschaltplan einer Rudermaschine 17. Wie hier erkennbar ist, handelt es sich um einen geschlossenen Hydraulikkreislauf 1, in welchem eine Hydraulikpumpe 4 direkt auf einen doppeltwirkenden Arbeitszylinder 2 mit beidseitiger Kolbenstange 6 wirkt, wobei die Kolbenstangendurchmesser gleich groß sind. Über eine Koppeleinrichtung 18, welche hier als Pleuelstange ausgebildet ist, ist ein Ruder 19 mit dem Arbeitszylinder 2 bewegungsgekoppelt. Die Hydraulikpumpe 4 ist reversierbar und wird durch den Servomotor 5 angetrieben. Zur Richtungsumkehr werden der Servomotor 5 und die Hydraulikpumpe 4 gestoppt und in entgegengesetzter Drehrichtung wieder angefahren. Die Hydraulikpumpe 4 ist hier als Schraubenspindelpumpe ausgeführt, da sie den Vorteil der Pulsationsarmut aufweist. Weiterhin ist die Pumpe 4 ausgelegt, um unter Nennlast zum Anlauf bereits das Nennmoment zu erreichen. Außerdem sollten aus akustischen Gründen kleine Drehzahlen realisiert werden. Dies kann durch so genannte Torque-Motoren, ausgeführt als permanent erregte Synchronmotoren, erreicht werden. Diese haben ein Anfahrmoment in der Höhe des Nennmomentes.

Da die Ruderbewegung über die Hydraulikpumpe 4 gesteuert wird, ist ein Motorsteller 20 vorgesehen, welcher für den Vier-Quadranten- Betrieb ausgelegt ist. Die Ruderbewegung wird damit ausschließlich über die Drehbewegung des Servomotors 5 gesteuert. Wird keine Ruderverstellung gefordert, wird das Ruder 19 in seiner Stellung durch Halteventile 21, 21' (Rückschlagventile) hydraulisch verriegelt. Dadurch ist kein Motormoment im Stillstand aufzubringen und es wird Energie gespart. Neben den Rohrleitungsverlusten bewirken die Halteventile 21, 21' einen Verlust. Für einen verlustarmen Betrieb sind diese im geöffneten Zustand widerstandsarm ausgeführt.

Fährt der Arbeitszylinder 2 in eine Endlage und der Motor 5 schaltet sich aus, sind zum Schutz von Motor 5 und Pumpe 4 Druckbegrenzungsventile 22, 22' in dem Hydraulikkreislauf 1 angeordnet, die den Öldruck und damit das Motormoment begrenzen. Um Verlustwärme abzuführen die überwiegend durch Reibungsverluste in der Pumpe 4 entsteht ist nahe an der Pumpe 4 ein Kühler 23 vorgesehen.

Bei Unterwasserfahrzeugen ist es üblich, die Kolbenstange 6 des Arbeitszylinders 2 durch einen Druckkörper 24 zu führen. Dadurch wirkt der Tauchdruck zusätzlich auf die Kolbenstange 6. Damit auf den Arbeitszylinder 2 unabhängig von der Tiefe keine weiteren Kräfte als das Rudermoment wirken, wird der Tauchdruck auch auf die entgegengesetzte Seite 25 der Kolbenstange 6 geführt, wodurch geringere Stellkräfte und Pumpendrücke und damit auch geringere Verluste der Pumpe 4 infolge innerer Leckage realisiert werden können.

Gemäß einer weiteren Ausführungsform kann die maximal benötigte Pumpenleistung auch auf zwei Aggregate unterschiedlicher Förderkapazität aufgeteilt werden. Für die überwiegende Betriebszeit reichen kleine Ruderausschläge bei geringen Verstellgeschwindigkeiten aus. Werden z. B. für Hafenmanöver große Verstellgeschwindigkeiten gefordert, wird eine Pumpe mit höherer Förderkapazität parallel dazu geschaltet. Da ein kleineres Pumpenaggregat weniger Leckageverluste, weniger Reibung und auch der Stromsteller eines kleineren Motors geringere elektrische Verluste gegenüber einem großen Elektromotor hat, kann die Rudermaschine 17 noch effizienter betrieben werden. Zusätzlich ist eine Redundanz vorhanden.

Weiterhin ist ein Druckluftmotor 26 vorgesehen, der bei Ausfall des Servomotors 5 oder der Regelung die Pumpe 4 antreibt. Druckluft steht beispielsweise einem Unterwasserfahrzeug aus Drucklufttanks 27 ausreichend und instantan zur Verfügung. Der Druckluftmotor 26 wird allerdings sinnvollerweise erst dann mit der Pumpe 4 verbunden, was durch die gestrichelte Linie 28 angedeutet ist, wenn der Druckluftmotor 26 mit Druckluft beaufschlagt wird. Diese Schaltung ist von Druckluftanlassern für Dieselmotoren bekannt. Das Ruder 19 wird dann entweder manuell oder elektrisch über ein 3/4-Wegeventil 29 gestellt.

Die Regelung der Rudermaschine 19 wird wie folgt durchgeführt. Vorgegeben ist der Soll-Ruderwinkel bzw. der Weg s des Arbeitszylinders 2. Ein Regler 30 für die Wegvorgabe 31 ermittelt die Abweichung zum Istwert und gibt die Drehrichtung und Drehgeschwindigkeit des Motors 5 vor. Der Regler 30 hat die Aufgabe, ein Schwingen um den Sollwert zu vermeiden. Der Arbeitszylinder 2 ist dazu mit einem Wegsensor 32 zur Wegmessung ausgestattet.

### Bezugszeichenliste

- 1: Hydraulikkreislauf
- 2: Arbeitszylinder
- 3: Hydrospeicher Pumpe
- 4: Motor
- 5: Kolbenstange des Arbeitszylinders
- 6: Tandemzylinder
- 7: Kolbenstange des Tandemzylinders
- 8: erster Zylinder des Tandemzylinders
- 9: erste und zweite Kammer des ersten Zylinders
- 10, 10': zweiter Zylinder des Tandemzylinders
- 11: erste und zweite Kammer des zweiten Zylinders
- 12, 12': erste und zweite Kammer des Arbeitszylinders
- 13, 13': Kolbenfläche des ersten Zylinders Kolbenfläche des zweiten Zylinders
- 14: Kolbenfläche des Arbeitszylinders
- 15: Rudermaschine
- 16: Koppeleinrichtung
- 17: Ruder
- 18: Motorsteller
- 19: Halteventile
- 20: Druckbegrenzungsventile
- 21,21': Kühler
- 22, 22': Druckkörper
- 23: entgegengesetzte Seite der Kolbenstange 6
- 24: Druckluftmotor
- 25: Drucklufttank
- 26: gestrichelte Linie
- 27: 3/4-Wege-Ventil
- 28: Regler
- 29: Wegvorgabe
- 30: Wegsensor

## Patentansprüche

1. Rudermaschine (17), insbesondere für ein Unterwasserfahrzeug, mit einem Hydraulikkreislauf (1) in welchem eine Pumpe (4) angeordnet ist, wobei die Pumpe (4) eine motorbetriebene reversierbare Hydraulikpumpe (4) ist, wobei der Hydraulickreislauf (1) ein geschlossener Kreislauf ist, **dadurch gekennzeichnet, dass** in dem Hydraulikkreislauf (1) zusätzlich ein Druckluftmotor (26) als Hilfsantrieb für die Hydraulikpumpe (4) vorgesehen ist.

2. Rudermaschine (17) gemäß Anspruch 1, **dadurch gekennzeichnet. dass** die Hydraulikpumpe (4) direkt auf eine Hydraulikzylinderanordnung, insbesondere auf einen doppeltwirkenden Arbeitszylinder (2) gleicher Kolbenfläche (16) und mit beidseitiger Kolbenstange (6), wirkt.

3. Rudermaschine (17) gemäß Anspruch 1 oder 2, **dadurch gekennzeichnet, dass** die Hydraulikpumpe (4) durch einen Servomotor (5), insbesondere einen im Vierquadrantenbetrieb betreibbarer Servomotor (5), angetrieben ist.

4. Rudermaschine (17) gemäß Anspruch 2 oder 3, **dadurch gekennzeichnet, dass** ein gefördertes Volumen der Hydraulikpumpe (4) direkt proportional zu dem Zylinderhub der Hydraulikzylinderanordnung ist.

5. Rudermaschine (17) gemäß einem der Ansprüche 2 bis 4, **dadurch gekennzeichnet, dass** ein Ruder (19) über eine Koppeleinrichtung (18), insbesondere über eine Pleuelstange, mit der Hydraulikzylinderanordnung verbunden ist.

6. Rudermaschine (17) gemäß Anspruch 5, **dadurch gekennzeichnet, dass** die Bewegung des Ruders (19) über die Drehbewegung des Servomotors (5) steuerbar ist, insbesondere die Stellung des Ruders (19) über die Anzahl der Drehungen des Servomotors (5) einstellbar ist.

7. Rudermaschine (17) gemäß einem der Ansprüche 5 oder 6, **dadurch gekennzeichnet, dass** Ventile (21, 21') zum hydraulischen Verriegeln des Ruders (19) bei Pumpenstillstand im Hydraulikkreislauf (1) vorgesehen sind.

8. Rudermaschine (17) gemäß einem der Ansprüche 1 bis 7, **dadurch gekennzeichnet, dass** Druckbegrenzungsventile (22, 22') im hydraulischen Kreislauf (1) vorgesehen sind.

9. Rudermaschine (17) gemäß einem der Ansprüche 2 bis 8, **dadurch gekennzeichnet, dass** bei einseitiger Beaufschlagung einer Kolbenstange (6) der Hydraulikzylinderanordnung mit Tiefendruck ein abgewandt gegenüberliegendes Ende der Kolbenstange (6) ebenfalls mit Tiefendruck beaufschlagbar ist.

10. Rudermaschine (17) gemäß einem der Ansprüche 1 bis 9, **dadurch gekennzeichnet, dass** in einer Zuleitung der Hydraulikpumpe (4) zumindest ein Kühler (23) zum Abführen von Verlustwärme angeordnet ist.

11. Rudermaschine (17) gemäß einem der Ansprüche 1 bis 10, **dadurch gekennzeichnet, dass** in dem Hydraulikkreislauf (1) eine zweite Pumpe vorgesehen ist, welche in einem zweiten Leistungsbereich, insbesondere in einem Hochleistungsbereich, zuschaltbar ist.

## Claims

1. Mechanical rudder system (17), in particular for an underwater vehicle, having a hydraulic circuit (1), in which a pump (4) is arranged, the pump (4) being a reversible hydraulic pump (4) which is operated by motor, the hydraulic circuit (1) being a closed circuit, **characterized in that** a compressed air motor (26) is additionally provided in the hydraulic circuit (1) as an auxiliary drive for the hydraulic pump (4).

2. Mechanical rudder system (17) according to Claim 1, **characterized in that** the hydraulic pump (4) acts directly on a hydraulic cylinder arrangement, in particular on a double-acting working cylinder (2) with an identical piston area (16) and with a two-sided piston rod (6).

3. Mechanical rudder system (17) according to Claim 1 or 2, **characterized in that** the hydraulic pump (4) is driven by way of a servomotor (5), in particular a servomotor (5) which can be operated in four-quadrant operation.

4. Mechanical rudder system (17) according to Claim 2 or 3, **characterized in that** a delivered volume of the hydraulic pump (4) is directly proportional to the cylinder stroke of the hydraulic cylinder arrangement.

5. Mechanical rudder system (17) according to one of Claims 2 to 4, **characterized in that** a rudder (19) is connected to the hydraulic cylinder arrangement via a coupling device (18), in particular via a connecting rod.

6. Mechanical rudder system (17) according to Claim 5, **characterized in that** the movement of the rudder (19) can be controlled via the rotational movement of the servomotor (5), in particular the position of the rudder (19) can be set via the number of revolutions of the servomotor (5).

7. Mechanical rudder system (17) according to either of Claims 5 and 6, **characterized in that** valves (21, 21') are provided for hydraulically locking the rudder (19) in the case of a pump standstill in the hydraulic circuit (1) .

8. Mechanical rudder system (17) according to one of Claims 1 to 7, **characterized in that** pressure limiting valves (22, 22') are provided in the hydraulic circuit (1) .

9. Mechanical rudder system (17) according to one of Claims 2 to 8, **characterized in that**, in the case of single-sided loading of a piston rod (6) of the hydraulic cylinder arrangement with low pressure, an end of the piston rod (6) which lies opposite so as to face away can likewise be loaded with low pressure.

10. Mechanical rudder system (17) according to one of Claims 1 to 9, **characterized in that** at least one cooler (23) for dissipating lost heat is arranged in a feed line of the hydraulic pump (4).

11. Mechanical rudder system (17) according to one of Claims 1 to 10, **characterized in that** a second pump is provided in the hydraulic circuit (1), which second pump can be switched on in a second performance range, in particular in a high performance range.

## Revendications

1. Machine à gouvernail (17), en particulier pour un sous-marin, comprenant un circuit hydraulique (1) dans lequel est disposée une pompe (4), la pompe (4) étant une pompe hydraulique (4) inversable entraînée par un moteur, le circuit hydraulique (1) étant un circuit fermé, **caractérisée en ce qu'**un moteur à air comprimé (26) est en outre prévu dans le circuit hydraulique (1) en tant qu'entraînement auxiliaire pour la pompe hydraulique (4).

2. Machine à gouvernail (17) selon la revendication 1, **caractérisée en ce que** la pompe hydraulique (4) agit directement sur un agencement de cylindre hydraulique, en particulier sur un cylindre de travail (2) à double action, de même surface de piston (16) et avec une tige de piston (6) des deux côtés.

3. Machine à gouvernail (17) selon la revendication 1 ou 2, **caractérisée en ce que** la pompe hydraulique (4) est entraînée par un servomoteur (5), en particulier un servomoteur (5) pouvant fonctionner en mode à quatre quadrants.

4. Machine à gouvernail (17) selon la revendication 2 ou 3, **caractérisée en ce qu'**un volume refoulé par la pompe hydraulique (4) est directement proportionnel à la course du cylindre de l'agencement de cylindre hydraulique.

5. Machine à gouvernail (17) selon l'une quelconque des revendications 2 à 4, **caractérisée en ce qu'**un gouvernail (19) est connecté par le biais d'un dispositif de couplage (18), en particulier par le biais d'une bielle, à l'agencement de cylindre hydraulique.

6. Machine à gouvernail (17) selon la revendication 5, **caractérisée en ce que** le mouvement du gouvernail (19) peut être commandé par le biais du mouvement de rotation du servomoteur (5), en particulier la position du gouvernail (19) peut être ajustée par le nombre de tours du servomoteur (5) .

7. Machine à gouvernail (17) selon l'une quelconque des revendications 5 ou 6, **caractérisée en ce que** des soupapes (21, 21') pour le verrouillage hydraulique du gouvernail (19) lors de l'arrêt de la pompe sont prévues dans le circuit hydraulique (1) .

8. Machine à gouvernail (17) selon l'une quelconque des revendications 1 à 7, **caractérisée en ce que** des soupapes de limitation de la pression (22, 22') sont prévues dans le circuit hydraulique (1).

9. Machine à gouvernail (17) selon l'une quelconque des revendications 2 à 8, **caractérisée en ce que** dans le cas d'une sollicitation unilatérale d'une tige de piston (6) de l'agencement de cylindre hydraulique avec une basse pression, une extrémité éloignée opposée de la tige de piston (6) peut également être sollicitée avec une basse pression.

10. Machine à gouvernail (17) selon l'une quelconque des revendications 1 à 9, **caractérisée en ce qu'**au moins un radiateur (23) pour évacuer la chaleur perdue est disposé dans une conduite d'alimentation de la pompe hydraulique (4).

11. Machine à gouvernail (17) selon l'une quelconque des revendications 1 à 10, **caractérisée en ce qu'**une deuxième pompe qui peut être commutée dans une deuxième plage de puissance, en particulier dans une plage de haute puissance, est prévue dans le circuit hydraulique (1).
